# EUROPÄISCHE PATENTSCHRIFT

(11) **EP 0 555 738 B1**
(45) Veröffentlichungstag und Bekanntmachung des Hinweises auf die Patenterteilung: **12.06.1996**
(21) Anmeldenummer: 93101599.4
(22) Anmeldetag: 03.02.1993
(51) Int. Cl.: A47B 13/08, A47B 95/04

(54) **Tisch- oder Abdeckplatte**
Table or covering plate
Table ou panneau de recouvrement

(30) Priorität: 13.02.1992 DE 4204161
(43) Veröffentlichungstag der Anmeldung: 18.08.1993
(73) Patentinhaber: MECALIT GmbH KUNSTSTOFFVERARBEITUNG, D-77839 Lichtenau (DE)
(72) Erfinder: Meier, Max, W-7585 Lichtenau 2 (DE); Meier, Karl-Heinz, W-7585 Lichtenau 2 (DE)
(74) Vertreter: Dipl.-Ing. Heiner Lichti Dipl.-Phys. Dr.rer.nat. Jost Lempert Dipl.-Ing. Hartmut Lasch

(56) Entgegenhaltungen:
- DE-A- 2 833 863
- DE-U- 8 911 993
- DE-U- 9 114 672
- FR-A- 2 669 688
- GB-A- 2 242 125

## Beschreibung

Die Erfindung betrifft eine Tisch- oder Abdeckplatte mit den Merkmalen des Oberbegriffs des Anspruchs 1.

Bei Platten der vorgenannten Art hat der Kantenschutz mehrere Funktionen: Zum einen soll er die Kanten gegen mechanische Beschädigung, zum anderen den Benutzer vor Verletzungen schützen. Besteht die Kernplatte aus einem Holzwerkstoff, sollen ferner die offenporigen Schnittkanten der Kernplatte gegen Verschmutzung und Feuchtigkeitszutritt geschützt werden. Schließlich soll der Kantenschutz die Griffigkeit der Platte und damit auch die Handhabbarkeit und Transportabilität eines mit der Platte versehenen Möbels oder Küchengerätes, z.B. Tisch, Kühlmöbel, Waschmaschine, Wäschetrockner oder dergleichen, erleichtern. Dem letztgenannten Zweck dient die weiterhin häufig anzutreffende Maßnahme, den Kantenschutz über die Unterseite der Platte hinaus zu verlängern, so daß die Platte sicher untergriffen werden kann. Bei Küchengeräten, bei denen die Abdeckplatte vornehmlich als Abstell- und Arbeitsfläche dient, wird mit dem nach unten gezogenen Kantenschutz das Ziel verfolgt, den Spalt zwischen der Platte und dem Gerätegehäuse abzudecken. Auch sind in diesem Fall an der Unterseite der Platte häufig Funktionsteile, wie Hülsen, Clips und dergleichen aus Kunststoff angespritzt, mittels der die Platte am Gerätegehäuse befestigt ist. Auch diese Funktionsteile werden durch den Kantenschutz verdeckt.

Der Kantenschutz besteht aus einem mechanisch ausreichend stabilen und gegen mehr oder minder aggressive Medien sowie Witterungseinflüsse beständigen Kunststoff. Dieser Kunststoff wird in einem Spritzgußwerkzeug, in das die vorgefertigte Kernplatte mit der ein- oder beidseitigen Deckschicht eingelegt wird, auf die offenporigen Schnittkanten der Kernplatte aufgespritzt, so daß der Kunststoff in die Poren eindringt und der Kantenschutz mit der Kernplatte verzahnt wird. Zugleich übergreift der Kantenschutz zumindest die Oberseite der Kernplatte. Damit ergibt sich eine feste und zugleich dichte Verbindung von Kantenschutz und Kernplatte. Es ist ferner bekannt, den Kantenschutz in einem gesonderten Arbeitsgang zu fertigen, z.B. durch Spritzgießen oder durch Extrudieren eines leistenartigen Profils, und in einem weiteren Arbeitsgang durch Kleben oder Ausschäumen des Zwischenraums mit der Kernplatte zu verbinden (DE 28 33 863).

Das bekannte Anspritzen des Kantenschutzes an der Kernplatte oder das Befestigen durch Ausschäumen hat den Vorteil, daß sich die angestrebten Funktionen in kostengünstiger Weise erreichen lassen. Von Nachteil ist die Tatsache, daß sich der Kantenschutz nachträglich nicht mehr lösen läßt. Dieses Problem stellt sich aus Umweltschutzgründen dann, wenn die Tischplatte oder Abdeckplatte, gegebenenfalls auch das durch sie konfektionierte Möbel beschädigt oder in anderer Weise wertlos oder unbrauchbar geworden ist und der Müllverwertung zugeführt werden soll oder aber eine Rücknahmeverpflichtung des Herstellers besteht - eine solche ist z.B. bei Kühlmöbeln vorgesehen - der dann für die Entsorgung und gegebenenfalls Wiederverwertung zu sorgen hat. Es ist dann insbesondere eine Trennung nach Materialien notwendig, so daß es bei Abdeckplatten bzw. Tischplatten wünschenswert ist, den Kantenschutz mit seinem relativ hohen Kunststoffanteil, der im übrigen wiederverwertbar ist, von der Kernplatte ganz oder doch wenigstens größtenteils trennen zu können.

Diese Möglichkeit bietet ein bekannter Kantenschutz (GB 2 242 125), der als Z-Profil gespritzt ist und an dem Z-Steg ein Filmscharnier aufweist, so daß zwei gelenkig miteinander verbundene Winkelprofile gebildet sind. Das eine Winkelprofil übergreift mit seinem kurzen Schenkel die Oberseite der Kernplatte und überragt mit seinem langen Schenkel deren Unterseite. Das andere Winkelprofil wird nach innen geschwenkt, so daß sein einer Schenkel parallel zum langen Schenkel des anderen Winkelprofils liegt, während sein anderer Schenkel die Unterseite der Platte untergreift. Dabei rastet dieses zweite Winkelprofil hinter einen die Schnittfläche der Kernplatte abdeckenden Steg am kurzen Schenkel des anderen Winkelprofils ein. Es handelt sich also um eine Art Montagerahmen, bei dem die Verrastung zwangsläufig Spiel benötigt. Dadurch ist es zwar möglich, den Rahmen nachträglich wieder zu lösen, doch ist eine einwandfreie Abdichtung der Schnittfläche der Kernplatte nicht möglich.

Der Erfindung liegt die Aufgabe zugrunde, eine Abdeckplatte bzw. Tischplatte nach der DE 28 33 863 so auszubilden, daß bei kostengünstiger Herstellung und funktionsgerechter Ausbildung, d.h. dichtem Abschluß der Schnittfläche der Kernplatte eine einfache Trennung von Kantenschutz und Kernplatte möglich ist.

Diese Aufgabe wird erfindungsgemäß dadurch gelöst, daß der Kantenschutz aus zwei, als geschlossene Rahmen gespritzten Winkelprofilen besteht, von denen der äußere Rahmen mit einem kürzeren Schenkel die Oberseite der Kernplatte übergreift und mit seinem längeren Schenkel die Kernplatte nach unten überragt, und daß der innere Rahmen mit einem im wesentlichen lotrechten Schenkel die Schnittfläche der Kernplatte abdeckt, während er mit seinem anderen, im wesentlichen horizontalen Schenkel die Kernplatte untergreift, und daß nach Einlegen der Kernplatte mit dem inneren Rahmen in den äußeren Rahmen beide Rahmen im Bereich des langen Schenkels des äußeren Rahmens und des lotrechten Schenkels des inneren Rahmens miteinander verbunden sind.

Die beiden geschlossenen Rahmen aus Winkelprofilen lassen sich in einfacher Weise durch Spritzgießen herstellen und weisen damit eine ausreichend formstabile Ausbildung auf. Die vorgefertigte Kernplatte kann von oben in den äußeren Rahmen eingelegt werden, so daß sie mit ihrer Oberseite auf der Innenseite des einen Schenkels des Winkelprofils aufliegt, während der andere längere und in der Montagelage nach oben ragende Schenkel die Schnittkanten der Kernplatte abdeckt. Anschließend wird der innere Rahmen bei etwa paralleler Anordnung mit dem äußeren Rahmen von oben auf die Unterseite der Kernplatte aufgebracht, so daß sein äußerer Schenkel am langen Schenkel des äußeren Rahmens innenseitig vollständig oder auch nur bereichsweise anliegt und sein anderer Schenkel der Unterseite der Kernplatte aufliegt. Durch die Verbindung der einander anliegenden Schenkel, z.B. durch Schweißen oder Kleben, ist ein geschlossenes rahmenartiges Gebilde gegeben, das die Kernplatte vollständig umgibt, deren gegebenenfalls offenporige Schnittflächen abdeckt und die Kanten der Kernplatte ober- und unterseitig übergreift, so daß die Schnittflächen gegen Zutritt von Schmutz und Feuchtigkeit wirksam geschützt sind. Damit ergibt sich ein ebenso funktionsgerechter Aufbau wie bei einem aufgespritzten Kantenschutz. Auch die Fertigungstechnik ist nicht oder nur unwesentlich aufwendiger. Auf der anderen Seite ist es aber ohne weiteres möglich, den Kantenschutz mit geringem Kraftaufwand von der Kernplatte zu entfernen und diese beiden Komponenten sortenrein zu gewinnen, da es an einer stoffschlüssigen bzw. - bei aufgespritztem Kantenschutz - innigen Verbindung von Kantenschutz und Kernplatte fehlt.

Es sind weiterhin aus der eingangs genannten DE 28 33 863 Abdeckplatten, insbesondere für Kühlmöbel, bekannt, bei denen der Kantenschutz als rahmenartiges Winkelprofil vorgespritzt, die Kernplatte in das rahmenartige Winkelprofil eingelegt und anschließend der Zwischenraum zwischen beiden mit Polyurethan ausgegossen wird, um die Schnittflächen abzudichten und einen kompakten Kantenschutz zu erhalten. Außerdem werden auf der Unterseite gespritzte Kunststoffprofile angebracht, die zur Befestigung der Platte am Gehäuse des Kühlmöbels dienen. Auch bei dieser Ausführung läßt sich der Kantenschutz nicht von der Kernplatte trennen und ist die Sortenreinheit schon durch die verschiedenen Materialien des Kantenschutzes nicht gegeben. Bei einer solchen Ausführung schlägt die Erfindung vor, daß der die Unterseite übergreifende Schenkel des inneren Rahmens die notwendigen Profile zum Befestigen der Platte am Gehäuse des Küchengerätes aufweist.

Gemäß einem weiteren Ausführungsbeispiel der Erfindung ist vorgesehen, daß unterhalb der Kernplatte eine Dämmplatte aus einem anderen Werkstoff mit thermischer und/oder akustischer Isoliereigenschaft angeordnet ist, die mittelbar oder unmittelbar mit der Kernplatte verbunden ist. Dadurch entsteht ein Plattenverbund, bei dem die oben liegende Kernplatte die Aufgabe einer Abdeck- und Arbeitsplatte erfüllt, also beispielsweise aus einem schnitt- und kratzfesten Material besteht oder eine Beschichtung mit diesen Eigenschaften aufweist, während die unten liegende Dämmplatte eine thermische oder akustische Isolierung schafft. Wird ein solcher Plattenverbund bei einem Kühlmöbel eingesetzt, kann die Dämmplatte beispielsweise die üblicherweise im Kühlmöbelgehäuse eingebaute obere Isolierung ersetzen. Die Kernplatte kann aus Holzwerkstoff bestehen und an ihrer Oberseite mit einer schnitt- und kratzfesten, gegebenenfalls auch dekorativen Deckschicht versehen sein, während die Dämmplatte aus einem geschäumten Kunststoff bestehen kann.

Eine Ausgestaltung dieser Ausführungsform zeichnet sich dadurch aus, daß die Dämmplatte den gleichen Umriß wie die Kernplatte aufweist und ihre Schnittflächen gleichfalls von dem inneren Rahmen abgedeckt sind, und daß der innere Rahmen die Unterseite der Dämmplatte übergreift und der längere Schenkel des äußeren Rahmens die Unterseite der Dämmplatte überragt. Bei dieser Ausgestaltung wird der Plattenverbund durch den äußeren Rahmen einerseits und den inneren Rahmen andererseits zusammengehalten. Bei der Wiederverwertung lassen sich die Teile bzw. die sie bildenden Werkstoffe problemlos sortenrein trennen.

In einer anderen Ausführung kann vorgesehen sein, daß die Dämmplatte an ihren Schnittflächen gegenüber der Kernplatte zurückgeschnitten ist und der innere Rahmen mit seinem einen Schenkel die Unterseite der Kernplatte übergreift, während der längere Schenkel des äußeren Rahmens die Dämmplatte nach unten überragt. In diesem Fall ist die Dämmplatte mit der Kernplatte unmittelbar verbunden, z.B. verklebt, wird aber gleichwohl außen durch den Kantenschutz abgedeckt.

Weitere Einzelheiten und Vorteile der Erfindung ergeben sich aus der nachfolgenden Beschreibung einiger bevorzugter Ausführungsbeispiele sowie an Hand der Zeichnung. Die Zeichnung zeigt in den Figuren 1 bis 5 jeweils Teilschnitte im Bereich einer Seite der Platte in der Gebrauchslage.

Die Abdeck- oder Tischplatte weist in sämtlichen Ausführungsformen eine Kernplatte 1 aus einem Holzwerkstoff auf, die zumindest an ihrer Oberseite 2, gegebenenfalls auch an ihrer Unterseite 3 mit einer feuchtigkeitsdichten Deckschicht versehen ist, während die Schnittflächen 4 offen sind und in der Regel eine porige Oberfläche besitzen. Die Kernplatte kann aber auch aus Glas, Kunststoff oder Metall, z.B. Aluminium, bestehen. Ferner weist die Platte einen Kantenschutz 5 auf, der die Schnittflächen 4 abdeckt und zugleich die Kernplatte 1 an der Oberseite 2 und der Unterseite 3 übergreift. Besteht die Platte aus einem Holzwerkstoff, wird zusätzlich zur Schutzfunktion der Zutritt von Feuchtigkeit zur Schnittfläche verhindert.

In der Zeichnung sind die Platten in der Gebrauchslage gezeigt. Der Kantenschutz 5 besteht aus einem äußeren Rahmen 6 und einem inneren Rahmen 7, die beide als Winkelprofile ausgebildet sind. Der Rahmen 6 übergreift mit seinem kurzen Schenkel 8 die Oberseite 2 der Kernplatte 1 und ragt mit seinem langen Schenkel 9 über den inneren Rahmen 7 nach unten. Der innere Rahmen 7, der im Randbereich der Kernplatte 1 umläuft, deckt mit seinem einen Schenkel 27 die Schnittfläche 4 der Kernplatte ab, während der andere Schenkel 28 über Stege 29 der Unterseite 3 der Kernplatte 1 anliegt. Die dadurch entstehende gitterartige Struktur kann zur Ausbildung von Befestigungsmitteln dienen, mittels der die Platte an einem Küchenmöbel, z.B. einem Kühlschrank- oder Spülmaschinengehäuse, befestigt wird.

Die beiden Rahmen 6 und 7 werden getrennt durch Spritzgießen hergestellt und sind an ihren Schenkeln 9 und 27 durch Schweißen, z.B. durch Ultraschall oder Hochfrequenz, oder durch Kleben miteinander verbunden. Die Vormontage kann derart erfolgen, daß die Kernplatte 1 in den auf dem kurzen Schenkel 8 aufliegenden äußeren Rahmen 6 eingelegt und anschließend der innere Rahmen eingesetzt wird.

Wie bei einem Vergleich von Figur 1 und 2 ersichtlich, kann der innere Rahmen 7 so ausgebildet sein, daß Kernplatten 1 verschiedener Dicke bei gleicher Gesamthöhe eingesetzt werden können, indem lediglich die Höhe der Stege 29 entsprechend angepaßt wird.

Bei dem Ausführungsbeispiel nach Figur 3 besteht der Kantenschutz wiederum aus einem äußeren Rahmen 6 und einem inneren Rahmen 7. Der äußere Rahmen 6 entspricht in Aufbau und Funktion dem Rahmen 6 der Figur 1 und 2, während der innere Rahmen 7 als eine Art T-Profil ausgebildet ist, das mit seinem Steg 30 die Schnittfläche 4 der Kernplatte 1 und einer darunter angeordneten Dämmplatte 31 abdeckt. Der Rahmen 7 übergreift mit dem einen Schenkel 32 des Gurtes des T-Profils die Unterseite der Dämmplatte 31, während der andere Schenkel 33, der nach außen ragt, kürzer ausgebildet ist. Diesem Schenkel 33 liegt der längere Schenkel 9 des äußeren Rahmens bei 34 an. An dieser Stelle 34 sind die beiden Rahmen miteinander verschweißt, verklebt oder dergleichen. Gegebenenfalls können auch der kürzere Schenkel 8 des äußeren Rahmens 6 und der Steg 30 bei 35 zusätzlich verschweißt oder verklebt sein. Bei der Entsorgung lassen sich die Rahmen 6 und 7 problemlos von der Kernplatte und der Dämmplatte trennen, wie sich auch die Platten voneinander trennen lassen.

Bei dem Ausführungsbeispiel gemäß Figur 4 ist die Kernplatte 1 dünner und die Dämmplatte 31 dicker ausgebildet als bei Figur 3. Die Dämmplatte kann, wie bei Figur 3 als Dampfsperre, z.B. bei einer Wasch- oder Spülmaschine, oder als Isolierplatte bei einem Kühlmöbel oder auch nur zur Stabilisierung dienen.

Während bei den Ausführungsbeispielen nach Figur 3 und 4 der äußere Rahmen 6 und der innere Rahmen 7 die Platten 1, 31 zu einem Verbundkörper zusammenfassen, ist beim Ausführungsbeispiel nach Figur 5 eine Dämmplatte 36 unmittelbar mit der Unterseite der Kernplatte 1 verbunden. Auch hier überragt der äußere Rahmen 6 mit seinem kurzen Schenkel 8 die Oberseite 2 der Kernplatte 1. Der innere Rahmen 7 weist einen langen Schenkel 37 auf, mit dem er die Schnittflächen 4 der Kernplatte 1 abdeckt und der bis an die Unterseite der Dämmplatte 36 reicht und an seinem unteren Ende nach außen zu einer Rippe 38 abgebogen ist, an der der lange Schenkel 9 am äußeren Rahmen 6 durch Schweißen, Kleben oder dergleichen, befestigt wird. Im mittleren Bereich weist der innere Rahmen 7 eine nach innen ragende und die Kernplatte 1 untergreifende Leiste 39 auf. Der notwendige Freiraum für die Montage bei gleichwohl ausreichender Dämmwirkung ergibt sich dadurch, daß die Dämmplatte 36 nach innen zurückgeschnitten ist.

## Patentansprüche

1. Tisch- oder Abdeckplatte, bestehend aus einer Kernplatte (1) mit einer Oberseite (2), einer Unterseite (3) und seitlichen Schnittflächen (4) und mindestens einem die Schnittflächen der Kernplatte abdeckenden, die Oberseite und die Unterseite der Kernplatte übergreifenden, umlaufenden Kantenschutz (5) aus einem Kunststoffprofil, dadurch gekennzeichnet, daß der Kantenschutz aus zwei, als geschlossene Rahmen (6, 7) gespritzten Winkelprofilen besteht, von denen der äußere Rahmen (6) mit einem kürzeren Schenkel (8) die Oberseite der Kernplatte (1) nach innen überragt, und daß der innere Rahmen (7) mit einem im wesentlichen aufrechten Schenkel (27, 30, 37) die Schnittfläche (4) der Kernplatte (1) abdeckt, während er mit seinem anderen, im wesentlichen horizontalen Schenkel (28, 32, 39) die Kernplatte untergreift, und daß nach Einlegen der Kernplatte (1) mit dem inneren Rahmen (7) in den äußeren Rahmen (6) die beiden Rahmen (6,7) im Bereich des langen Schenkels (9) des äußeren Rahmens (6) und des aufrechten Schenkels (27, 30, 37) des inneren Rahmens miteinander verbunden sind.

2. Platte nach Anspruch 1, dadurch gekennzeichnet, daß die einander anliegenden Schenkel (9, 27, 30, 37) der beiden Rahmen durch Kleben oder Verschweißen miteinander verbunden sind.

3. Platte nach Anspruch 1 oder 2, dadurch gekennzeichnet, daß der längere Schenkel (9) des äußeren Rahmens (6) und der benachbarte Schenkel (30, 37) des inneren Rahmens nur bereichsweise einander anliegen und dort miteinander verbunden sind.

4. Platte, insbesondere Abdeckplatte für Küchengeräte, nach einem der Ansprüche 1 bis 3, dadurch gekennzeichnet, daß der die Unterseite (3) der Kernplatte (1) übergreifende Schenkel (22, 28, 32) des inneren Rahmens (6) die Profile zum Befestigen der Platte am Gehäuse des Küchengerätes aufweist.

5. Platte nach einem der Ansprüche 1 bis 4, dadurch gekennzeichnet, daß unterhalb der Kernplatte (1) eine Dämmplatte (31, 36) aus einem anderen Werkstoff mit thermischer und/oder akustischer Isoliereigenschaft angeordnet ist, die mittelbar oder unmittelbar mit der Kernplatte (1) verbunden ist.

6. Platte nach einem der Ansprüche 1 bis 5, dadurch gekennzeichnet, daß die Dämmplatte (31) den gleichen Umriß wie die Kernplatte (1) aufweist und ihre Schnittflächen gleichfalls von dem inneren Rahmen (7) abgedeckt sind, und daß der innere Rahmen (7) die Unterseite (3) der Dämmplatte (31) übergreift und der längere Schenkel (9) des äußeren Rahmens (6) die Unterseite der Dämmplatte überragt.

7. Platte nach einem der Ansprüche 1 bis 6, dadurch gekennzeichnet, daß die Dämmplatte (36) an ihren Schnittflächen gegenüber der Kernplatte (1) zurückgeschnitten ist und der innere Rahmen (7) mit seinem einen Schenkel (22) die Unterseite (3) der Kernplatte (1) übergreift, während der längere Schenkel (9) des äußeren Rahmens (6) die Dämmplatte (36) nach unten überragt.

## Claims

1. Table or covering plate comprising a core plate (1) with a top (2), a bottom (3) and lateral cut surfaces (4) and at least one circumferential edge protection (5) formed by a plastic section covering the cut surfaces of the core plate and engaging over the top and bottom of the core plate, characterized in that the edge protection comprises two angle sections injection moulded as a closed frame (6, 7), whereof the outer frame (6) with a shorter leg (8) projects inwards over the top of the core plate (1) and that the inner frame (7) with a substantially upright leg (27, 30, 37) covers the cut surface (4) of the core plate (1), whilst with its other, substantially horizontal leg (28, 32, 39) it engages below the core plate, and that after inserting the core plate (1) with the inner frame (7) in the outer frame (6), the two frames (6, 7) are interconnected in the vicinity of the long leg (9) of the outer frame (6) and the upright leg (27, 30, 37) of the inner frame.

2. Plate according to claim 1, characterized in that the engaging legs (9, 27, 30, 37) of the two frames are interconnected by bonding or welding.

3. Plate according to claim 1 or 2, characterized in that the longer leg (9) of the outer frame (6) and the adjacent leg (30, 37) of the inner frame are only in zonal engagement with one another and are interconnected there.

4. Plate, particularly covering plate for kitchen appliances, according to one of the claims 1 to 3, characterized in that the leg (22, 28, 32) of the inner frame (6) engaging over the bottom (3) of the core plate (1) has the sections for fixing the plate to the casing of the kitchen appliance.

5. Plate according to one of the claims 1 to 4, characterized in that below the core plate (1) is placed an insulating board (31, 36) made from another material and having thermal and/or acoustic insulating properties, which is directly or indirectly connected to the core plate (1).

6. Plate according to one of the claims 1 to 5, characterized in that the insulating board (31) has the same contour as the core plate (1) and its cut surfaces are also covered by the inner frame (7), and that the inner frame (7) engages over the bottom (3) of the insulating board (31) and the longer leg (9) of the outer frame (6) projects over the bottom of the insulating board.

7. Plate according to one of the claims 1 to 6, characterized in that at its cut surfaces the insulating board (36) is cut back with respect to the core plate (1) and with a leg (22) the inner frame (7) engages over the bottom (3) of the core plate (1), whilst the longer leg (9) of the outer frame (6) projects downwards over the insulating board (36).

## Revendications

1. Panneau de table ou de recouvrement, constitué d'un panneau d'âme (1) présentant une face supérieure (2), une face inférieure (3) et des chants latéraux de coupe (4), et d'au moins une bordure de protection (5), formée d'un profilé plastique, recouvrant les chants du panneau d'âme, qui entoure et mord sur la face supérieure et la face inférieure du panneau d'âme, caractérisé en ce que la bordure de protection est constituée de deux cornières moulées par injection en forme de cadres fermés (6, 7), dont le cadre extérieur (6) dépasse par une aile courte (8) vers l'intérieur sur la face supérieure du panneau d'âme (1), en ce que le cadre intérieur (7) recouvre par une aile (27, 30, 37) essentiellement verticale les chants (4) du panneau d'âme (1), tandis qu'il entoure par son autre aile (28, 32, 39) essentiellement horizontale le panneau d'âme (1), et en ce que, après l'introduction du panneau d'âme (1) avec le cadre intérieur (7) dans le cadre extérieur (6), les deux cadres (6, 7) sont solidarisés l'un à l'autre au niveau de l'aile longue (9) du cadre extérieur (6) et de l'aile verticale (27, 30, 37) du cadre intérieur.

2. Panneau selon la revendication 1, caractérisé en ce que les ailes appliquées l'une contre l'autre (9, 27, 30, 37) des deux cadres sont solidarisées l'une à l'autre par collage ou soudage.

3. Panneau selon l'une des revendications 1 ou 2, caractérisé en ce que l'aile longue (9) du cadre extérieur (6) et l'aile adjacente (30, 37) du cadre intérieur ne sont appliquées l'une contre l'autre que dans certaines zones, dans lesquelles elles sont solidarisées l'une à l'autre.

4. Panneau, notamment panneau de recouvrement pour appareils ménagers, selon l'une des revendications 1 à 3, caractérisé en ce que l'aile (22, 28, 32) du cadre intérieur (6) mordant sur la face inférieure (3) du panneau d'âme (1) comporte les profils pour fixer le panneau sur la carrosserie de l'appareil ménager.

5. Panneau selon l'une des revendications 1 à 4 caractérisé en ce qu'un panneau d'amortissement (31, 36) en un autre matériau présentant des propriétés d'isolation thermique et/ou acoustique est disposé au-dessous du panneau d'âme (1), et est fixé directement ou indirectement au panneau d'âme (1).

6. Panneau selon l'une des revendications 1 à 5 caractérisé en ce que le panneau d'amortissement (31) présente un contour identique à celui du panneau d'âme (1) et leurs chants sont recouverts simultanément par le cadre intérieur (7), et en ce que le cadre intérieur (7) mord sur la face inférieure (3) du panneau d'amortissement (31) et l'aile longue (9) du cadre extérieur (6) dépasse de la face inférieure du panneau d'amortissement.

7. Panneau selon l'une des revendications 1 à 6 caractérisé en ce que le panneau d'amortissement (36) est découpé en retrait au niveau de ses chants par rapport au panneau d'âme (1) et le cadre intérieur (7) mord par l'une (22) de ses ailes sur la face inférieure (3) du panneau de coeur (1), tandis que l'aile longue (9) du cadre extérieur (6) dépasse au-delà du panneau d'amortissement (36) vers le bas.
